# EUROPÄISCHE PATENTSCHRIFT

(11) **EP 0 396 602 B1**
(45) Veröffentlichungstag und Bekanntmachung des Hinweises auf die Patenterteilung: **18.12.1991**
(21) Anmeldenummer: 89901522.6
(22) Anmeldetag: 24.01.1989
(51) Int. Cl.: E06B 3/92, E05D 15/06

(54) **SCHIEBETÜRANLAGE**
SLIDING DOOR INSTALLATION
INSTALLATION DE PORTE COULISSANTE

(30) Priorität: 26.01.1988 DE 3802113
(43) Veröffentlichungstag der Anmeldung: 14.11.1990
(73) Patentinhaber: Hamacher, Walter, D-5100 Aachen (DE)
(72) Erfinder: Hamacher, Walter, D-5100 Aachen (DE)
(74) Vertreter: König, Werner, Dipl.-Ing.
(86) Internationale Anmeldenummer: DE8900036
(87) Internationale Veröffentlichungsnummer: WO8907185

(56) Entgegenhaltungen:
- BE-A- 676 839
- DE-U- 8 800 862
- FR-A- 2 438 734
- US-A- 2 976 582
- US-A- 4 142 326

## Beschreibung

Die Erfindung betrifft eine Schiebetüranlage mit mehreren, über Tragelemente verschiebbar in einer Boden- und/oder Deckenschiene geführten, in Reihe hintereinander liegenden Schiebeflügeln, wobei jeweils an mindestens einem Schiebeflügel mindestens ein mit einem Antrieb verbundenes Mitnehmerelement angreift.

Bei derartigen Schiebetüranlagen ist es bekannt, die einzelnen Schiebeflügel längs den tragenden Schienen von Hand zu verschieben, um sie in eine andere Position zu bringen, z.B. auch in eine Parkposition, in der die einzelnen Schiebeflügel fluchtend hintereinander oder aber parallel zueinander als Packet untergebracht sein können.

Ein solches Verfähren von Hand wird häufig als umständlich empfunden und erfordert zudem einen erheblichen kraft- und Zeitaufwand.

Es ist bereits eine Schiebetüranlage fur Massenverkehrsmittel bekannt (US-A-4 142 326), die zwei in einer Bahn bewegbare Schlebeflügel hat. Dabei ist der eine Schiebeflügel mit dem oberen und der andere Schiebeflügel mit dem unteren Trum eines geschlossenen, über freilaufende Rollen geführten Seils verbunden. Einer der Schiebeflügel ist zudem fest an einen Antriebsriemen angeschlossen. Die Bewegung dieses Schiebeflügels führt über das Seil zu der entgegengerichteten Bewegung des anderen Schiebeflügels. Bei der Bewegung des an dem Antriebsriemen angeschlossenen Schiebeflügels wird ein an diesem Schiebeflügel schwenkbar angebrachter Sicherungshaken betätigt, der bei geschlossener Tür beide Schiebeflügel zuverlässig miteinander verbindet und vor dem Öffnen der Tür zu lösen ist.

Diese bekannte Schiebetüranlage ist aber nicht dazu geignet, das bisher von Hand vorgenommene verschieben mehrerer Schiebeflügel einer Schiebetüranlage z.B. in eine Parkposition mit motorischem Antrieb zu bewerkstelligen.

Es ist ferner bereits eine Schiebetür bekannt (BE-A-676 839), deren Schiebeflügel mittels Scharnieren zu einer praktisch nicht mehr auflösbaren Einheit gekoppelt sind. Die Schiebeflügel sind dabei in Schienen hängend verschiebbar. Ein angetriebenes Mitnehmerelement greift dabei an der Schiebetür an und ermöglicht es somit, die Schiebetür aus eine geschlossenen Position in eine Parkposition zu verfahren. Bei dieser bekannten Schiebetür können die Schiebeflügel stets nur in einer Linie hintereinander angeordnet sein. Paketartige Parkpositionen sind dabei nicht möglich. Ferner ist es dabei ausgeschlossen, die einzelnen Schiebeflügel willkürlich zu positionieren.

Die Aufgabe der vorliegenden Erfindung besteht nun darin, eine Schiebetüranlage der eingangs erwähnten Art derart weiterzubilden, daß einzeln positionierbare Schiebeflügel zu einer lösbaren Einheit zusammengefaßt und dann mittels eines motorischen Antriebs gesteuert z.B. in eine Parkposition verfahren werden können. Dies soll dabei mit einfachen Mitteln erfolgen, die zuverlässig arbetiten und einen geringen zusätzlichen Aufwand erfordern.

Zur Lösung der gestellten Aufgabe steht die Erfindung vor, daß benachbarte Schiebeflugel mittels je eines Anschlußelements in Form einer in Richtung auf die geschlossene Position federbelasteten Sperrklinke zu einer verfahrbaren Gesamtheit koppelbar sind, wobei die Sperrklinke an einem Schiebeflügel schwenkbar gelagert ist, mit einem Koppelzapfen an dem benachbarten Schiebeflügel zusammenarbeitet und eine Nockenfläche aufweist, die in der Entsperrungsposition mit einer ortsfesten Anschlagfläche zusammenarbeitet.

Alternativ ist zur Lösung der gestellten Aufgabe erfindungsgemäß vorgesehen, daß benachbarte Schiebeflügel mittels je eines Anschlußelements in Form eines Gehäuses mit davon entegengesetzt vorstehenden Koppelelmenten zu einer verfahrbaren Gesamtheit koppelbar sind, wobei mindestens eines der Koppelemente sich federnd am Gehäuse abstützt und beide Koppelelemente jeweils an einem Schiebeflügel angreifen. Ein so ausgebildetes Anschlußelement bildet eine stoßdämpfende Kopplung zwischen benachbarten Schiebeflugeln.

Die erfindungsgemäße Schiebetüranlage kann ferner so ausgebildet sein, daß das Anschlußelement von einem Gehäuse und einem davon ausgehenden, sich im Gehäuse federnd und gedämpft in der Art eines Türschließers abstützenden Koppelelement gebildet ist. Dies ergibt eine besonders preisgünstige Konstruktion für ein solches Anschlußelement.

Die erfindungsgemäße Schiebetüranlage kann ferner so ausgebilde sein, daß jeder Schiebeflügel mit mindestens einem Mitnehmerzapfen versehen ist und das Mitnehmerelement als geschlossenes, um je mindestens zwei Umlenkrollen laufendes Zugmittel ausgebildet ist, welches an dem/den Mitnehmerzapfen zum Angriff kommende Transprothebel hat. Dieses Zugmittel kann reversierend angetrieben werden und folglich die Schiebeflügel in der einen oder anderen Richtung verlagern.

Die erfindungsgemäße Schiebetüranlage kann ferner so ausgebildet sein, daß das Zugmittel als geschlossene Kette oder als Gurt ausgebildet ist.

Die erfindungsgemäße Schiebetüranlage kann ferner so ausgebildet sein, daß bei einer Abwinkelung des Verlaufs der Boden- und/oder Deckenschiene in Verschieberichtung ein Zugmittel vor der Abwinkelung und ein weiteres anschließend hinter der Abwinkelung angeordnet ist. Dies ermöglicht es, die einzelnen Schiebeflügel auch längs einer stark abgewinkelten Bahn zu führen, z.B. bei rechtwinkliger Abwinklung. In der jeweiligen Eckposition greift dann an dem Mitnehmerzapfen, der vorzugsweise uber bzw. unter dem jeweiligen Tragelement angeordnet ist, ein Mitnehmerzapfen des jeweiligen Zugmittels an und übt hier eine Kraft in Richtung der abgewinkelten Schiene aus.

Die erfindungsgemäße Schiebetüranlage kann ferner so ausgebildet sein, daß beide Zugmittel um Umlenkrollen geführt sind, von denen zwei auf einer gemeisamen Welle sitzen.

Die erfindungsgemäße Schiebetüranlage kann ferner so ausgebildet sein, daß nur die Welle einer Umlenkrolle mit dem Antrieb gekoppelt ist. Durch den Antrieb lediglich der Welle einer Umlankrolle werden auf diese Weise zwei hintereinander geschaltete geschlossene Zugmittel in einem angepaßten Bewegungsrhythmus angetrieben. Ein weiterer Antrieb für das Verschieben der Schiebeflügel wird dadurch eingespart.

Die erfindungsgemäße Schiebetüranlage kann ferner so ausgebildet sein, daß mit dem Antrieb zwei auf Abstand angeordnete Reibräder als Mitnehmerelemente gekoppelt sind, die mit Reibflächen an den Schiebeflügeln zusammenarbeiten. Dabei ergibt sich eine sehr einfache Antriebsmöglichkeit für die Schiebetüranlage, insbesondere dann, wenn starke Umlenkungen der Schienen nicht vorliegen.

Die erfindungsgemäße Schiebetüranlage kann ferner so ausgebildet sein, daß von der Boden-und/oder Deckenschiene zwei demgegenüber abgewinkelte, parallel zueinander verlaufende Parkschienen ausgehen, die im Boden und/oder in der Decke angeordnet sind und in ihrem Profil demjenigen der Boden- und/oder Deckenschiene entsprechen. Dies erlaubt es, die einzelnen Schiebeflügel in eine definierte Position zu bringen und sie dann jeden für sich im wesentlichen normal zu ihrer vorangegangenen Bewegungsbahn in eine Parkposition zu verschieben, in der die einzelnen Schiebeflügel parallel zueinander verlaufen.

Die erfindungsgemäße Schiebetüranlage kann ferner so ausgebildet sein, daß in der Boden- und/oder Deckenschiene Einrastelemente vorgesehen sind, die einen Schiebeflügel mit seinen Tragelementen jeweils vor den Parkschienen plazieren. Auf diese Weise wird die Position genau definiert, in die die einzelnen Schiebeflügel zu bringen sind, bevor die normal zu der vorangegangenen Bewegung in die Parkposition überführt werden können.

Die erfindungsgemäße Schiebetüranlage kann ferner so ausgebildet sein, daß an dem Schiebeflügel mindestens ein Anachlag vorgeaehen ist, an dem ein mit einem Antrieb verbundenes Transportelement angreift, das parallel zu den Parkschienen beweglich ist. Auf diese Weise wird es möglich, die einzelnen Schiebeflügel normal zu ihrer Fläche mittels eines Antriebes in die Parkpositionen zu bringen, in denen sie parallel zueinander verlaufen. In entsprechender Weise können sie dann aus diesen Parkpositionen wieder in die Boden-und/ode Deckenschienen hinein überführt werden.

Schließlich kann die erfindungsgemäße Schiebetüranlage so ausgebildet sein, daß an dem Schiebeflügel zwei auf Abstand angeordnete Anschläge vorgesehen sind und daß das Transportelement an seinem Ende eine schwenkbare Wippe hat, die auf der einen oder anderen Seite der Anschläge des Schiebeflügels angreift und zwischen diese beiden Angriffspositionen einschwenkbar und zwischen den Anschlägen hindurch bewegbar ist. Auf diese Weise wird es mit einfachen Mitteln ermöglicht, die Schiebeflügel in ihre Parkposition hinein bzw. aus dieser heraus automatisch zu verlagern.

Im folgenden Teil der Beschreibung werden einige Ausführungsformen der erfindungsgemäßen Schiebetüranlage an Hand von Zeichnung beschrieben. Es zeigt:
Fig. 1 eine Seitenansicht auf einen Teil einer Schiebetüranlage mit Reibradantrieb,
Fig. 2 einen Teilschnitt nach der Linie C-D in Fig. 1,
Fig. 3 eine Draufsicht auf eine Schiebetüranlage mit einer Parkposition, in der die einzelnen Schiebeflügel paketartig parallel angeordnet werden können,
Fig. 4 eine Draufsicht auf eine Schiebetüranlage mit rechtwinkliger Umlenkung,
Fig. 5 eine Draufsicht auf ein Koppelelement zwischen zwei Schiebeflügeln der Schiebtüranlage nach Fig. 4,
Fig. 6 einen Teilschnitt nach der Linie E-F in Fig. 4 und
Fig. 7 eine Teilansicht in Richtung des Pfeils Y in Fig. 4.

Bei der Schiebetüranlage nach Fig. 1 ist eine Deckenschiene 1 vorgesehen, in der über Tragelemente 2 mehrere Schiebeflügel 3 in Schienenlängsrichtung verschiebbar angeordnet sind. Jeder Schiebeflügel 3 hat dabei eine untere Befestigungsschiene 4 und eine obere Befestigungsschiene 5. Zwischen diesen Befestigungsschienen 4 und 5 ist eine Glasscheibe 6 gehalten, an deren Stelle auch ein Tafelelement aus einem anderen Material verwendet werden kann.

Von der oberen Befestigungsschiene 5 jedes Schiebeflügels 3 gehen zwei Tragbolzen 7 aus, an denen die Tragelemente 2 sitzen, die auch zur Seitenführung dienen.

Die Tragelemente 2 stützen sich in der Deckenschiene 1 ab. Sie erlauben es, dem jeweiligen Verlauf der Deckenschiene 1 zu folgen.

Zwei Schiebeflügel 3 sind, wie insbesondere Fig. 2 deutlich macht, über eine Anschlußelement in Form einer Sperrklinke 8 miteinander gekoppelt. Diese Sperrklinke 8 ist um einen Bolzen 10 in der oberen Befestigungsschiene 5 schwekbar. Sie arbeitet mit einem Koppelzapfen 11 zusammen, der auf der oberen Befestigungsschiene 5 des jeweils benachbarten Schiebeflügels 3 sitzt. Eine Feder 9 beaufschlagt die Sperrklinke 8 in Richtung auf die in Fig. 2 dargestellte gesperrte Position. Die Sperrklinke 8 hat eine Nockenfläche 12, die mit einem orts festen Anschlag zusammenarbeitet und somit in der jeweils gewünschten Position zu einer Auflösung der Koppelverbindung zwischen zwei benachbarten Schiebeflügeln 3 führt.

Bei der Ausführungsform nach Fig. 1 ist an den Tragbolzen 7 zwischen der oberen Befestigungsschiene 5 und der Deckenschiene 1 jeweils eine Antriebsschiene 13 vorgesehen, an der zwei mit Abstand nebeneinander angeordnete Reibräder 14 angreifen, die über ein gemeinsames Verbindungsrad 15 mit einem Antrieb 16 gekoppelt sind.

In Fig. 3 ist die Schiebetüranlage nach Fig. 1 in der Draufsicht dargestellt, wobei zusätzlich eine Parkposition angegeben ist. Dabei ist die Sperrklinke 8 in der entsperrten Position dargestellt, in der sie durch das Zusammenwirken mit einer nicht dargestellten Anschlagfläche gehalten wird. In dieser Position ist der in Fig. 3 rechts abgebildete Schiebeflügel 3 von dem jeweils links benachbarten Schiebeflügel getrennt.

Es sind zwei Parkschienen 17 vorgesehen, die dem Querschnitt der Deckenschiene 1 entsprechen und sich an diese anschließen. Die beiden Parkschienen 17 laufen parallel zueinander und sind im dargestellten Ausführungsbeispiel normal zu der Deckenschiene 1 gerichtet. Der Abstand zwischen den beiden Parkschienen 17 entspricht dem Abstand zwischen den Tragelementen 2 der Schiebeflügel 3.

Wenn sich der in Fig. 3 jeweils.in der Deckenschiene 1 am weitesten nach rechts verschobene Schiebeflügel 3 in der dargestellten Position befindet, dann kann er normal zu seiner bisherigen Verschieberichtung verschoben werden, indem seine Tragelemente 2 in die beiden Parkschienen 17 überführt werden.

Die einzelnen Schiebeflügel 3 einer Schiebetüranlage können nacheinander in diese Position gebracht und somit eine Parkposition einnehmen, in der sie parallel zueinander paketartig von den Parkschienen 17 gehalten werden.

Nach der Ausführungsform gemäß Fig. 3 ist für die Überführung der einzelnen Schiebeflügel 3 aus der Deckenschiene 1 in die Parkschienen 17 und damit in die Parkposition sowie für die Bewegung in umgekehrter Richtung ein Transportelement 18 vorgesehen, das eine von einem Motor 19 reversierend angetriebene Spindel 20 hat, die an ihrem vorderen Ende eine schwenkbar gelagerte Wippe 21 aufweist, welche in der in Fig .3 dargestellten Position auf einer Seite von zwei Anschlägen oder Zapfen 22 angreift, die auf der oberen Befestigungsschiene 5 des Schiebeflügels 3 sitzen. In der dargestellten Position kann über die Spindel 20 die Wippe 21 in Richtung auf en Motor 19 verschoben werden und dabei den jeweiligen Schiebeflügel in die Parkposition überführen.

Die Wippe 21 ist über eine Feder 23 in Richtung auf die in Fig. 3 gestrichelt dargstellte Schwenkposition belastet. In dieser geschwenkten Position kann die Wippe 21 zwischen den Zapfen 22 hindurchbewegt werden, um schließlich in die in Fig. 3 strichpunktierte untere Position gebracht zu werden, in der über die Wippe 21 die paketartig parallel in Parkposition befindlichen Schiebeflügle 3 nacheinander in die Deckenschiene 1 hinein überführt werden können, in der sie dann in Fig. 3 nach links bewegt werden, wobei dabei eine Kopplung der in der Verschieberichtung aufeinanderfolgenden Schiebeflügle 3 mittels der Sperrklinden 8 erfolgt.

An Hand der Fig. 4 - 7 wird nun eine weiter Ausführungsform der erfindungsgemäßen Schiebetüranlage beschrieben. Hierbei sind Deckenschienen 30 vorgesehen, die eine rechtwinklige Abwinklung aufweise. Das profil dieser Deckenschienen 30 entspricht dem zuvor bereits beschriebenen. Auch die einzelnen Schiebeflügel 3 sind in der bereits beschriebenen Weise ausgebildet und mit den Deckenschienen 30 verbunden.

Fig. 4 zeigt zur Verschiebung der Schiebeflügel 3 zwei geschlossene Zugmittel 31,32 in Form von Riemen, Gurten oder Ketten. Das Zugmittel 31 läuft dabei über Umlenkrollen 33,34. Das Zugmittel 32 dagegen läuft über eine Umlenkrolle 35 und eine weiter Umlenkrolle 36. Die Umlenkrolle 36 sitzt dabei ebenso wie die Umlenkrolle 34 drehfest auf einer gemeinsamen Welle 37.

Der Antrieb der beiden Zugmittel 31,32 erfolgt über einen Motor 38 und Zahnräder 39,40 auf die Welle 41 der Umlenkrolle 35 (Fig. 6).

Der Antrieb 38 ist reversibel, um die Schiebeflügel 3 sowohl in der einen wie auch in der anderen Richtung bewegen zu können.

An jedem Zugmittel 31,32 sitzen vorstehende Transporthebel 42, die an Mitnehmerzapfen 43 angriefen, die zugleich die Tragbolzen 7 der Schiebeflügel 3 darstellen.

Die Welle 37 der Umlenkrollen 34,36 ist so positioniert, daß die Transpothebel 42 in der jeweilige Umlenkposition an den Umlenkrollen 34,36 den im Eckbereich befindlichen Mitnehmerzapfen 43 erfassen und - je nach Drehrichtung - in der einen oder anderen Richtung mitnehmen.

Zur Kopplung benachbarter Schiebeflügel 3 ist ein Anschlußelement 45 (Fig. 5) vorgesehen, das ein Gehäuse 44 in der Art eines Türschließers aufweist. Von diesem Gehäuse 44 gehen in entgegengesetzten Richtungen zwei Koppelelemente 46, 47 aus, die an ihren freien Ende 48,49 hakenförmig ausgebildet sind und jeweils einen Mitnehmerzapfen 43 umfassen, der zugleich einen Tragbolzen 7 darstellt. Das Koppelelement 47 ist mit dem Gehäuse 44 des Anschlußelements 45 fest verbunden. Das Koppelelement 46 stützt sich aber über eine Feder 50 im Gehäuse 44 ab. Die Federbewegung wird durch eine einstellbare Luftaustrittsöffnung 51 gedämpft.

## Patentansprüche

1. Schiebetüranlage mit mehreren, über Tragelemente verschiebbar in einer Boden- und/oder Deckenschiene geführten, in Reihe hintereinander liegenden Schiebeflügeln, wobei jeweils an mindestens einem Schiebeflügel mindestens ein mit einem Antrieb vervundenes Mitnehmerelement angreift, **dadurch gekennzeichnet**, daß benachbarte Schiebeflügel (3) mittels je eines Anschlußelements in Form einer in Richtung auf die geschlossene Position federbelasteten Sperrklinke (8) einer verfahrbaren Gesamtheit koppelbar sind, wobei die Sperrklinke (8) an einem Schiebeflügel (3) schwenkbar gelagert ist, mit einem Koppelzapfen (11) an dem benachbarten Schiebeflügel (3) zusammenarbeitet und eine Nockenfläche (12) aufweist, die in der Entsperrungsposition mit einer ortsfesten Anschlagfläche zusammenarbeitet.

2. Schiebetüranlage mit mehreren, über Tragelemente verschiebbar in einer Boden- und/oder Deckenschiene geführten, in Reihe hintereinander liegenden Schiebeflügeln, wobei jeweils an mindestens einem Schiebeflügel mindestens ein mit einem Antrieb verbundenes Mitnehmerelement angreift, dadurch gekennzeichnet, daß benachbarte Schiebeflügel mittels je eines Anschlußelements in Form eines Gehäuses (44) mit davon eniegengesetzt vorstehenden Koppelelementen (46, 47) zu einer verfahrbaren Gesamtheit koppelbar sind, wobei mindestens eines (46) der Koppelelemente sich federnd am Gehäuse (44) abstützt und beide Koppelelemente (46, 47) jeweils an einem Schiebeflügel (3) angreifen.

3. Schiebetüranlage nach Anspruch 2, dadurch gekennzeichnet, daß das Anschlußelement von einem Gehäuse (44) und einem davon ausgehenden, sich im Gehäuse federnd und gedämpft in der Art eines Türschließers abstützenden Koppelelement gebildet ist.

4. Schiebetüranlage nach einem der vorhergehenden Ansprüche, dadurch gekennzeichnet, daß jeder Schiebeflügel (3) mit mindestens einem Mitnehmerzapfen (43) versehen ist und das Mitnehmerelement als geschlossenes, um je mindestens zweit Umlenkrollen (33-36) laufendes Zugmittel (31,32) ausgebildet ist, welches an dem/den Mitnehmerzapfen (43) zum Angriff kommende Transporthebel (42) hat.

5. Schiebetüranlage nach Anspruch 4, dadurch gekennzeichnet, daß das Zugmittel (31,32) als geschlossene Kette oder als Gurt ausgebildet ist.

6. Schiebetüranlage nach Anspruch 4 oder 5, dadurch gekennzeichnet, daß bei einer Abwinkelung des Verlauf der Boden- und/oder Deckenschiene (1) in Verschieberichtung ein Zugmittel (31,32) vor der Abwinkelung und ein weiteres (32,31) anschließend hinter der Abwinkelung angeordnet ist.

7. Schiebetüranlage nach Anspruch 6, dadurch gekennzeichnet, daß beide Zugmittel (31,32) um Umlenkrollen (33-36) geführt sind, von denen zwei (34,36) auf einer gemeinsamen Welle (37) sitzen.

8. Schiebetüranlage nach Anspruch 7, dadurch gekennzeichnet, daß nur die Welle (41) einer Umlenkrolle (35) mit dem Antrieb gekoppelt ist.

9. Schiebetüranlage nach einem der Ansprüche 1 - 3, dadurch gekennzeichent, daß mit dem Antrieb zwie auf Abstand angeordnete Reibräder (14) als Mitnehmerelemente gekoppelt sind, die mit Reibflächen (13) an den Schiebeflügeln (3) zusammenarbeiten.

10. Schiebetüranlage nach einem der vorhergehenden Ansprüche, dadurch gekennzeichnet, daß von der Boden- und/oder Deckenschiene (30) zwei demgegenüber abgewinkelte, parallel zueinander verlaufende Parkschienenm (17) ausgehen, die in Boden und/oder in der Decke angeordnet sind und in ihrem Profil demjenigen der Boden- und/oder Deckenschiene entsprechen.

11. Schiebetüranlage nach Anspruch 10, dadurch gekennzeichnet, daß in der Boden- und/oder Deckenschiene (30) Einrastelemente vorgesehen sind, die einen Schiebeflügel (3) mit seinem Tragelementen (2) jeweils vor den Parkschienen (17) plazieren.

12. Scheibetüranlage nach Anspruch 10 oder 11, dadurch gekennzeichnet, daß an dem Schiebeflügel (3) mindestens ein Anschlag (22) vorgesehen ist, an dem ein mit einem Antrieb (19) verbundenes Transportelement (18) angreift, das parallel zu den Parkschienen (17) beweglich ist.

13. Schiebetüranlage nach Anspruch 12, dadurch gekennzeichnet, daß an dem Schiebeflügel (3) zwei auf Anstand angeordnete Anschläge (22) vorgesehen sind und daß das Transportelement (18) an seinem Ende ein schwenkbare Wippe (21) hat, die auf der einen oder anderen Seite der Anschläge (22) des Schiebeflügels (3) angreift und zwischen diese beiden Angriffspositionen einschwenkbar und zwischen den Anschlägen (22) hindurch bewegbar ist.

## Claims

1. Sliding door installation with several sliding wings which are movable with the aid of supporting elements, guided in a ceiling and/or floor rail and arranged in series behind one another, whereby at least one drive element connected with a drive engages with at least one sliding wing each, characterized in that adjacent sliding wings (3) can be coupled together to form a movable unit by means of one connecting element each in the form of a catch (8) spring-loaded in the direction of the closed position, whereby the catch (8) is mounted on a sliding wing (3) so as to be pivotable, acts together with a coupling pin (11) on the adjacent sliding wing (3) and has a cam surface (12), which acts together with a fixed stop face in the release position.

2. Sliding door installation with several sliding wings which are movable with the aid of supporting elements, guided in a ceiling and/or floor rail and arranged in series behind one another, whereby at least one drive element connected with a drive engages with at least one sliding wing each, characterized in that adjacent sliding wings (3) can be coupled together to form a movable unit by means of one connecting element each in the form of a housing (44) with coupling elements (46, 47) extending from it in opposite directions, whereby at least one (46) of the coupling elements is supported flexibly on the housing (44) and both coupling elements (46, 47) each engage with one sliding wing (3).

3. Sliding door installation in accordance with claim 2, characterized in that the connecting element consists of a housing (44) and a coupling element supported on the housing in a spring-loaded and shock absorbing manner in the mode of a door closing device.

4. Sliding door installation in accordance with one of the preceding claims, characterized in that each sliding wing (3) is provided with at least one driving pin (43) and the drive element is designed as a closed drawing means (31, 32) running around at least two guide rollers (33-36) each, with a spacing pawl (42) which engages with the drive pin/pins (43).

5. Sliding door installation in accordance with claim 4, characterized in that the drawing means (31,32) is designed as a closed chain or belt.

6. Sliding door installation in accordance with claim 4 or 5, characterized in that when the course of the floor and/or ceiling rail (1) follows an angle, one drawing means (31, 32) is positioned in the direction of movement in front of the corner and a further drawing means (32, 31) after the corner.

7. Sliding door installation in accordance with claim 6, characterized in that both drawing means (31, 32) are guided around guide rollers (33-36), two of which (34, 36) are on a common shaft (37).

8. Sliding door installation in accordance with claim 7, characterized in that only the shaft (41) of one guide roller (35) is connected with the drive.

9. Sliding door installation in accordance with one of the claims 1 - 3, characterized in that two friction wheels (14) arranged at a distance to one another are coupled with the drive as drive elements, and that they act together with friction surfaces (13) on the sliding wings (3).

10. Sliding door installation in accordance with one of the preceding claims, characterized in that two parking rails (17) extend from the floor and/or ceiling rail (30) at an angle to it and parallel to one another, fitted into the floor and/or ceiling and corresponding in profile to the floor and/or ceiling rail.

11. Sliding door installation in accordance with claim 10, characterized in that snap elements are provided in the floor and/or ceiling rails (30) which position each sliding wing (3) with its supporting elements (2) in front of the parking rails (17).

12. Sliding door installation in accordance with claim 10 or 11, characterized in that at least one catch (22) is provided on the sliding wing (3) which engages with a transport element (18) connected to a drive (19) and movable in a direction parallel to the parking rails (17).

13. Sliding door installation in accordance with claim 12, characterized in that two catches (22) are provided at a distance from one another on the sliding wing (3) and that the transport element (18) has a tiltable rocker (21) at its end which engages on one or the other side of the catches (22) of the sliding wing (3) and which can be tilted between these two engaging positions and moved between the catches (22) to the other side.

## Revendications

1. Une installation de porte coulissante avec plusieurs battants de porte alignés les uns derrière les autres, coulissant grâce à des éléments porteurs, guidés dans un rail de plancher et/ou de plafond où au moins un élément d'entraînement connecté à un moteur saisit à chaque fois au moins un battant est caractérisée par le fait que, des battants de porte voisins (3) soient couplés en un ensemble déplaçable chacun à l'aide d'un élément de raccordement se présentant sous la forme d'un cliquet d'arrêt (8) sous la tension d'un ressort manoeuvrant dans le sens de la position fermée. A cet effet, le cliquet d'arrêt (8) pivote sur un battant de porte (3), intervient sur le battant de porte voisin (3) par un tourillon de couplage (11) et présente une surface à cames (12) intervenant avec une surface d'arrêt fixe dans la position de déblocage.

2. Une installation de porte coulissante avec plusieurs battants de porte alignés les uns derrière les autres, coulissant grâce à des éléments porteurs, guidés dans un rail de plancher et/ou de plafond où au moins un élément d'entraînement connecté à un moteur saisit à chaque fois au moins un battant est caractérisée par le fait que des battants de porte voisins soient couplés en un ensemble déplaçable chacun à l'aide d'un élément de raccordement se présentant sous la forme d'un boîtier (44) avec les éléments de couplage saillants opposés (46, 47) à celui-ci. A cet effet, un (46) des éléments de couplage au moins s'appuie de manière élastique sur le boîtier (44) et les deux éléments de couplage (46, 47) saisissent respectivement un battant de porte (3).

3. Des installations de porte coulissante selon la revendication 2 caractérisées par le fait que l'élément de raccordement d'un boîtier (44) et un autre en émanant s'établit de manière élastique et amortie dans le boîtier comme l'élément de couplage support d'un ferme-porte automatique.

4. Une installation de porte coulissante selon une des revendications précédentes caractérisée par le fait que chaque battant de porte (3) soit pourvu d'au moins un tourillon d'entraînement (43) et que l'élément d'entraînement, en tant que mécanisme de traction (31, 32) courant clos, soit développé avec au moins deux poulies de retour (33, 36) à chaque fois. Celui-ci disposant de levier de transport (42) qui viennent saisir ce qui se présente sur le/les tourillons d'entraînement (43).

5. Des installations de porte coulissante selon la revendication 4 caractérisées par le fait que le mécanisme de traction (31, 32) soit développé en une chaîne fermée ou en une bande.

6. Des installations de porte coulissante selon la revendication 4 ou 5 caractérisées par le fait que, lorsqu'un angle se trouve sur le parcours du rail de plancher et/ou de plafond (1) dans le sens du déplacement, un mécanisme de traction (31, 32) soit placé à l'avant de cet angle puis un autre (32, 31) après l'angle.

7. Des installations de porte coulissante selon la revendication 6 caractérisées par le fait que les deux mécanismes de traction (31, 32) soient guidés autour de deux poulies de retour (33 - 36) dont deux (33, 36) d'entre elles sont placées sur le même arbre (37).

8. Des installations de porte coulissante selon la revendication 7 caractérisées par le fait que seul l'arbre (41) d'une poulie de retour (35) soit couplé avec le moteur.

9. Des installations de porte coulissante selon les revendications 1 - 3 caractérisées par le fait que deux galets de friction (14) espacés soient couplés, avec le moteur, en qualité d'élément d'entraînement intervenant sur les battants de porte (3) avec les surfaces de frottement (13).

10. Une installation de porte coulissante selon une des revendications précédentes caractérisée par le fait que deux rails d'arrêt (17) parallèles émanent non linéairement du rail de plancher et/ou de plafond (30). Ceux-ci sont placés dans le plancher et/ou le plafond et correspondent, dans leur profil, à celui du rail de plancher et/ou de plafond.

11. Des installations de porte coulissante selon la revendication 10 caractérisées par le fait que des éléments de verrouillage plaçant chaque fois un battant de porte (3) avec ses éléments porteurs (2) devant le rail d'arrêt (17) soient prévus dans le rail de plancher et/ou de plafond (30).

12. Des installations de porte coulissante selon la revendication 10 ou 11 caractérisées par le fait qu'au moins une butée (22) qui sera saisi par un élément de transport (18) lui-même relié à un moteur (19) et mobile parallèlement aux rails d'arrêt (17) soit prévu sur le battant de porte (3).

13. Des installations de porte coulissante selon la revendication 12 caractérisées par le fait que deux butées (22) espacés soient prévus sur le battant de porte (3) et que l'élément de transport (18) ait, à son extrémité une bascule pivotante (21) saisissant l'un ou l'autre des côtés des butées (22) du battant de porte (3) et qui soit pivotante entre ces deux positions de saisie et mobile entre les butées (22).
